# EUROPÄISCHE PATENTSCHRIFT

(11) **EP 0 078 444 B1**
(45) Veröffentlichungstag und Bekanntmachung des Hinweises auf die Patenterteilung: **19.03.1986**
(21) Anmeldenummer: 82109626.0
(22) Anmeldetag: 19.10.1982
(51) Int. Cl.: B41F 7/06, B41F 31/00

(54) **Farbwerk für Offsetdruckmaschinen**
Inking arrangement for offset printing machines
Dispositif d'encrage pour machines à imprimer offset

(30) Priorität: 31.10.1981 DE 3143314; 03.09.1982 DE 3232780
(43) Veröffentlichungstag der Anmeldung: 11.05.1983
(62) Teilanmeldung aus: 85101334.2
(73) Patentinhaber: Heidelberger Druckmaschinen Aktiengesellschaft, D-69019 Heidelberg (DE)
(72) Erfinder: Jeschke, Willi, D-6900 Heidelberg (DE)
(74) Vertreter: Stoltenberg, Heinz-Herbert Baldo

## Beschreibung

Die Erfindung bezieht sich auf ein Farbwerk für Offsetdruckmaschinen gemäß dem Oberbegriff des Anspruchs 1 (DE-B- 23 23 025).

Eines der Hauptkriterien beim Offsetdruck ist die schablonierfreie Einfärbung der Offsetplatte. Konventionelle Offsetfarbwerke erreichen dies mit einer Vielzahl von Farbwalzen, wobei am Plattenzylinder mindestens vier Farbauftragwalzen benötigt werden. Diese Bauart ist sehr aufwendig und kann ein Schablonieren, das ist eine Wiederabbildung von Störstellen der Druckform nach einer Umdrehung einer Auftragwalze, nicht hundertprozentig vermeiden.

Bei einem bekannten Farbwerk (EP-A- 00 28 420), ist zum Einfärben der Druckplatte eine Farbauftragwalze mit elastischer Oberfläche vorgesehen, deren Durchmesser deutlich kleiner als der des Plattenzylinders ist. Dieser Farbauftragwalze ist ein Farbzylinder zugeordnet, der die zu übertragende Farbe von einer Dosierwalze erhält, so daß über die ganze Breite ein Farbfilm von bestimmter Stärke erzeugt wird. Hierzu ist die Dosierwalze mit einer geringeren Geschwindigkeit als der Farbzylinder angetrieben, derart, daß durch den vorhandenen Schlupf zwischen Dosierwalze und Übertragwalze eine Veränderung der Farbfilmstärke erreicht werden kann. Außerdem ist bei der bekannten Ausführung der Auftragwalze ein Feuchtwerk zugeordnet. Die weiterhin der Auftragwalze zugeordneten Reiterwalzen, die eine seitliche Verreibbewegung ausführen, dienen dem Zweck, eine gleichmäßigere Farbverteilung zu erreichen, nachdem dieser zusätzliche Aufwand zur Beseitigung von Geisferbildern bei der bekannten Ausführung erforderlich ist.

Der Nachteil der bekannten Ausführung ist, daß zum Einfärben der Druckplatte, ähnlich wie bei konventionellen Farbwerken, eine Vielzahl von Walzen in verschiedenartigster Ausführung erforderlich ist, die teilweise angetrieben werden und zusätzlich noch eine seitliche Hin- und Herbewegung ausführen. Neben dem erheblichen technischen Aufwand ist bei einem Farbwerk dieser Ausführung nicht auszuschließen, daß ein Schablonieren auf dem Druckbild sichtbar wird, denn durch den kleineren Durchmesser der Auftragwalze berührt eine bestimmte Stelle der Oberfläche bei jeder Umdrehung jeweils eine andere Stelle der Plattenzylinderoberfläche. Um jedoch auf der Auftragwalze vor dem Einfärben der Druckplatte einen absolut gleichmäßigen Farbfilm zu erzeugen, dürfte die Anzahl der Farbwerkswalzen und somit der Spaltstellen nicht ausreichen.

Es sind auch schon sogenannte "kurze" Farbwerke bekannt, bei denen der von der Platte rückkehrende gespaltene Farbfilm vollständig mit einer großen Farbmenge überdeckt und anschließend durch Rakelung neu aufgebaut wird. Zu dieser Gattung von Farbwerken gehört die Ausführung gemäß DE-B- 23 23 025. Der Hauptnachteil dieser Bauart besteht darin, daß die Farbauftragwalze einem hohen mechanischen Verschleiß durch die Rakelvorrichtung ausgesetzt ist. Die hohen Umfangsgeschwindigkeiten moderner Offsetdruckmaschinen führen dazu, daß an der Rakelvorrichtung - gleichgültig, ob es sich um eine Rakelwalze oder eine Rakelkante handelt - hohe Temperaturen entstehen. Weiterhin ist zur Erzeugung eines dünnen Farbfilms eine entgegengesetzte Bewegungsrichtung der Mantelflächen der Rakelwalze und der Auftragwalze und ein Eindringen der Rakelvorrichtung in die Farbauftragwalze notwendig. Kommt es dadurch zur Beschädigung der Farbauftragwalze, auch durch Ablagerung von Schmutzteilchen an der Rakelstelle, sind Markierungen im Druck unvermeidlich.

Ein weiterer Nachteil der bekannten Ausführung ist dadurch gegeben, daß trotz einer plattenzylindergroßen Auftragwalze kein schablonierfreies Einfärben möglich ist. So sind zwischen Plattenzylinder und Auftragwalze mehrere kleine farbführende Walzen vorgesehen, die ein Schablonieren verursachen können. Verstärkt wird diese Gefahr noch dadurch daß ein Teil dieser Walzen das Feuchtmittel auf das zurückkehrende Farbprofil der Druckplatte aufbringen.

Die Aufgabe der Erfindung ist es, ein Farbwerk zu schaffen, das bei Verwendung von höchstens zwei Farbauftragwalzen, ohne Abrakelung an der Auftragwalze absolut schablonierfrei arbeitet und eine einwandfreie ver-schleißarme Einfärbung der Druckplatte gewährleistet, so daß auch Druckaufträge in höchster Qualität ausgeführt werden können und bei dem auch durch die notwendige Feuchtung der Offsetplatte kein Schablonieren entstehen kann.

Die gestellte Aufgabe läßt sich gemäß dem Kennzeichen des Anspruchs 1 lösen.

Die Lösung verwendet lediglich zweiFarbauftragwalzen und einen Farbzylinder, dem eine Farbdosiereinrichtung zur Erzeugung eines kontinuierlichen, gleich-mäßigen Farbfilms zugeordnet ist.

Außerdem ist der Durchmesser der Farbauftragwalzen so ausgelegt, daß er dem Plattenzylinderdurchmesser entspricht, so daß mit Sicherheit ein Schablonieren verhindert wird. Die Anordnung der Feuchteinrichtung an der ersten Farbauftragwalze hat den Vorteil, daß der kontinuierliche Feuchtfilm auf einen ebenfalls kontinuierlichen Farbfilm aufgebracht wird, so daß auch durch Feuchtwerkswalzen kein Schablonieren verursacht werden kann.

Die Lösung gemäß Anspruch 1 hat den weiteren Vorteil, daß durch die beiden - Auftragwalzen die Einfärbung verstärkt wird, so daß auch schwierige Drucke einfach zu beherrschen sind. Auch ist durch die beiden Auftragwalzen, die Plattenzylinderdurchmesser auf weisen und durch deren Abstand voneinander bei bestimmtem Farbzylinderdurchmesser gewährleistet, daß kein Schablonieren auftritt. Hierbei ist das Feuchtwerk der ersten Auftragwalze zugeordnet, was ein sicheres Einfeuchten der Druckplatte gewährleistet. Somit stellt die Lösung der gestellten Aufgabe gemäß Anspruch 1 eine einfache und kostengünstige Ausbildung eines Offsetdruckwerkes dar, die bei Verwendung von nur drei Farbwerkswalzen allen Qualitätsanforderungen einer modernen Maschinenkonzeption gerecht wird. Ein weiterer Vorteil besteht darin, daß durch das Abwälzen von nur zwei Auftragwalzen auf der Druckplatte der Verschleiß derselben verringert wird.

Die Merkmale der Unteransprüche beziehen sich auf vorteilhafte Ausgestaltungen der erfindungsgemäßen Lösung. Eine zusätzliche Reibwalze mit einer rauhen Chrommantelfläche an der in Drehrichtung des Plattenzylinders gesehen ersten Auftragwalze verbessert das Einarbeiten des Feuchtmittels in die Farbschicht der Auftragwalze.

Ausführungsbeispiele der Erfindung sind in den Zeichnungen schematisch dargestellt. Es zeigt:
Fig. 1 ein Farbwerk mit zwei Auftragwalzen,
Fig. 2 ein Farbwerk mit zwei Auftragwalzen gemäß Anspruch 1,
Fig. 3 eine Seitenansicht eines Walzenschemas gemäß Fig. 1,
Fig. 4 ein Farbwerk mit zwei Auftragwalzen und einem speziellen Farbzuführsystem.

In Fig. 1 ist ein Offsetdruckwerk zum Bedrucken von Bogen wiedergegeben mit einer Bogenanlage 1, mit der die Bogen einem Druckzylinder 2 zugeführt werden. Auf diesem Zylinder erhalten sie von einem Gummizylinder 3 ihren Aufdruck. Nach dem Bedrucken werden sie von einem Auslegesystem 4 dem Ablegestapel 5 zugeführt.

Der Gummizylinder 3 wirkt mit einem Plattenzylinder 6 zusammen, dem zwei Farbauftragwalzen 7,7' zugeordnet sind, deren Durchmesser nahezu dem Plattenzylinderdurchmesser entsprechen. Die Farbauftragwalzen 7,7' weisen eine elastische Oberfläche auf und übertragen einen absolut gleichmäßigen Farbfilm konstanter Dicke auf die druckenden Stellen der Druckplatte des Plattenzylinders 6.

Den Farbauftragwalzen 7,7' ist ein Farbzylinder 8 zugeordnet, dessen Durchmesser kleiner gewählt wurde. Dem Farbzylinder 8 ist ein Farbkasten 9 mit einer nicht näher zu erläuternden Farbdosiereinrichtung 10 zugeordnet, die eine Regulierung der Farbfilmstärke auf dem Farbzylinder 8 ermöglicht. Weiterhin ist der in Drehrichtung des Plattenzylinders gesehen, ersten Farbauftragwalze 7 ein Feuchtwerk 11 zugeordnet, das das Feuchtmittel aus einem Feuchtbehälter 12 über die Feuchtwalzen 13, 14 auf die Farbauftragwalze 7 überträgt. Dem Farbzylinder 8 kann, z.B. bei hohem Papierstaubanfall, eine das Farbrestprofil entfernende Einrichtung 20 zugeordnet sein.

Werden gemäß Fig. 2 die Durchmesser der Farbauftragwalzen 7,7' und der Durchmesser des Farbzylinders 8 nahezu gleich dem Plattenzylinderdurchmesser ausgelegt, so genügt es, die beiden Farbauftragwalzen 7,7' in einem Winkel von 90° zueinander anzuordnen, um mit Sicherheit ein Schablonieren zu verhindern. Genausogut kann aber auch der Farbzylinder 8 gemäß Fig. 1 und 2im Durchmesser kleiner ausgelegt werden.

Nimmt man eine Störstelle in der Zentrale zwischen Plattenzylinder 6 und Farbauftragwalze 7 bei 16 an, so muß diese die Bogenlänge 11 am Umfang des Plattenzylinders 6 bis zur Kontaktstelle 17 der zweiten Auftragwalze 7' und an deren Umfang bis zur Kontaktsteile 18 zum Farbzylinder 8 und an dessen Umfang bis zur Kontaktstelle 19 zur Farbauftragwalze 7 zurücklegen, wobei diese Länge gleich sein muß der Bogenlänge 1₂ von der Kontaktstelle 16 zwischen Plattenzylinder 6 und Farbauftragwalze 7 bis zur Kontaktstelle 19 zwischen . Farbauftragwalze 7 und Farbzylinder 8 plus dem Umfang einer Farbauftragwalze. In diesem Falle wird die Störstelle bei der Kontaktstelle 16 zwischen Farbauftragwalze 7 und Farbzylinder 8 mit der Störstelle zusammentreffen, die die Bogenlänge gemäß 1 , zurückgelegt hat, allerdings um genau eine Umdrehung versetzt. Die dazugehörenden Winkel lassen sich errechnen.Wird z.B. R₂ halb so groß wie R₁ gewählt, so ergeben sich die für den Winkel a = 42,24° und für den Winkel β = 63,67°. Im Rahmen der konstruktiven Möglichkeiten läßt sich somit der Durchmesser des Farbzylinders 8 frei festlegen.

In dem gezeigten Ausführungsbeispiel gemäß Fig. 1 bis 4 sind die Farbzylinder 8,8' mit einer harten, nicht elastischen Oberfläche ausgebildet. Die Farbauftragwalzen 7,7' sind mit einer elastischen Oberfläche versehen und werden im Normalfali nicht separat angetrieben. Es genügt hierbei, daß die Farbauftragwalzen nur nahezu den Plattenzylinderdurchmesser aufweisen, denn ein Schablonieren ist nur bei einer Störstellenverlagerung von ca. 3 mm und mehr sichtbar. Die Auftragwaizen können somit zum späteren Nachschleifen bis ca. 1 mm im Durchmesser dicker ausgeführt werden als der Plattenzylinder. Ein weiterer Vorteil der geringen Durchmesserunterschiede besteht darin, daß eine Störstelle, z.B. ander Mantelfläche einer Auftragwalze, bei jeder Plattenzylinderumdrehung um einen kleinen Betrag am Umfang wandert und somit nicht zu einer punktuellen Beschädigung der Druckplatte führt.

Die in Fig. 2 gezeigte Ausführung unterscheidet sich von Fig. 1 dadurch, daß an der Farbauftragwalze 7 in Drehrichtung derselben gesehen, nach dem Feuchtwerk 11 und vor der Übertragungsstelle zum Plattenzylinder 6 eine Reibwalze 31 vorgesehen ist, deren rauhe Chrommantelfläche zu einer Verbesserung des Druckergebnisses führt, ohne daß hierdurch ein Schablonieren zu befürchten ist.

Wird ein eigener Antrieb für die Farbauftragwalzen 7,7' vorgesehen, könnendiese in bekannter Weise mit einem Gummituch bespannt werden, wobei der Zylinderkanal für die Spanneinrichtung des Gummituches mit dem Kanal für die Plattenspanneinrichtung am Plattenzylinder 6 zusammentrifft.

Anstelle der in den Fig. 1 bis 3 gezeigten Farbzuführsystemen, bestehend aus dem Farbkasten 9 und der Farbdosiereinrichtung 10, die einen Farbfilm durch Abrakelung kontinuierlich neu aufbauen, ist für schwierige Arbeiten mit speziellen Farben oder Papiersorten auch ein Farbzuführsystem mit einer größeren Anzahl Walzen einsetzbar, die einem konventionelien Farbwerksteil gleichkommen (Fig. 4). Diese können ohne Schwierigkeiten dem Farbzylinder 8 anstelle des Farbkastens 9 zugeordnet werden. Es kann sich hierbei z.B. um drei Farbwalzen 21, 22, 23 handeln, die mit zwei Reibwalzen 24, 25 zusammenwirken, denen wiederum eine Übertragwalze 26 zugeordnet ist, wobei die Reibwalze 24 die Farbe über eine Hebwalze 27 von einer Farbkastenwalze 28 zugeführt bekommt, der ein Farbkasten 29 zugeordnet ist. Die Vorteile des Erfindungsgegenstandes bleiben auch bei dieser Ausgestaltung erhalten, denn es sind dem Plattenzylinder 6 ebenfalls nur zwei Auftragwalzen 7,7' zugeordnet, die ohne Schablonieren einfärben und hierbei die Druckplatte durch ihre geringere Anzahl von Abrollkontakten schonen.

## Patentansprüche

1. Farbwerk für Offsetdruckmaschinen zum Bedrucken von Bogen oder Bahnen mit einem Plattenzylinder, der die benötigte Farbe von einer Farbauftragwalze mit elastischer Oberfläche erhält, die den gleichen Durchmesser wie der Plattenzylinder aufweist und mit einem Farbzylinder zusammenwirkt, dem die Farbe über ein Farbzuführsystem zugeführt wird,
daduch gekennzeichnet,
daß dem Farbzylinder (8) ein Farbzuführsystem zugeordnet ist, das einen kontinuierlichen Farbfilm erzeugt, daß dem Farbzylinder (8) zwei Farbauftragwalzen (7,7') mit nahezu gleichem Durchmesser wie der Plattenzylinder (6) nachgeordnet sind, die mit dem Plattenzylinder (6) zusammenwirken, daß die Summe der Bogenlängen (1₁) in Drehrichtung gesehen, von der Kontaktstelle (26) des Plattenzylinders (6) zur ersten Auftragwalze (7) bis zur Kontaktstelle (17) der zweiten Auftragwalze (7'), von dieser am Umfang der zweiten Auftragwalze (7') bis zur Kontaktstelle (18) zum Farbzylinder (8) und an dessen Umfang bis zur Kontaktstelle (19) zur ersten Auftragwalze (7) gleich ist mit der Bogenlänge (1₂) an der ersten Auftragwalze (7) von der Kontaktstelle (16) zum Plattenzylinder (6) bis zur Kontaktstelle (19) zum Farbzylinder (8) plus dem Umfang einer Auftragwalze (7), daß der, in Drehrichtung des Plattenzylinders (6) gesehen, ersten Farbauftragwalze (7) ein Feuchtwerk (11) mit mindestens einer das Feuchtmittel übertragenden Walze (14) zugeordnet ist und daß die Ubertragung des Feuchtmittels auf die Farbauftragwalze (7) in Drehrichtung derselben vor deren Kontaktstelle (16) mit dem Plattenzylinder (6) und nach deren Kontaktstelle (19) mit dem Farbzylinder (8) erfolgt.

2. Farbwerk nach Anspruch 1,
dadurch gekennzeichnet,
daß der Farbzylinder (8) eine harte, nicht elastische Oberfläche aufweist.

3. Farbwerk nach Anspruch 1,
durch gekennzeichnet
daß dem Farbzylinder (8) ein Farbzuführsystem, bestehend aus einem Farbkasten (9), mit einer Farbdosiereinrichtung (10) zugeordnet ist.

4. Farbwerk nach Anspruch 1,
dadurch gekennzeichnet,
daß dem Farbzylinder (8) in Drehrichtung desselben vor dem Farbkasten (9) eine das Farbrestprofil entfernende Einrichtung (20) zugeordnet ist.

5. Farbwerk nach Anspruch 1,
dadurch gekennzeichnet,
daß der ersten Farbauftragwalze (7), in Drehrichtung derselben gesehen, vor dem Plattenzylinder (6) eine Reibwalze (31) mit rauher Chrommantelfläche zugeordnet ist.

6. Farbwerk nach Anspruch 1,
dadurch gekennzeichnet, daß die
Farbauftragwalzen (7,7') wie ein Druckwerkszylinder mit einem Gummituch bespannt sind, das über Spanneinrichtungen in einem Zylinderkanal auf der Farbauftragwalze (7) festgespannt ist, und mit gleicher Drehzahl wie der Plattenzylinder (6) angetrieben sind.

7. Farbwerk nach Anspruch 1,
dadurch gekennzeichnet,
daß dem Farbzylinder (8) ein Farbzuführsystem, bestehend aus drei Farbwalzen (21,22,23), zwei Reibwalzen (24,25), einer Übertragwalze (26), einer Hebwalze (27) und einer Farbkastenwalze (28) mit Farbkasten 29) zugeordnet ist.

## Claims

1. Inking unit for offset printing presses for the printing of sheets or webs with a plate cylinder, said plate cylinder receiving the necessary ink from a forme roller, said forme roller having an elastic surface and exhibiting the same diameter as the plate cylinder and interacting with a duct roller to which the ink is fed via an ink-feeding system,
wherein -
the duct roller (8) is assigned an ink-feeding system which produces a continuous ink film, and wherein the duct roller (8) is followed by two forme rollers (7, 7') of virtually identical diameter as the plate cylinder (6), said forme rollers interacting with the plate cylinder (6), and wherein the sum of the sheet lengths (1₁) as viewed in the direction of rotation, from the contact point (26) of the plate cylinder (6) with the first inking roller (7) as far as the contact point (17) of the second inking roller (7'), from the latter along the circumference of the second inking roller (7') as far as the contact point (18) with the duct roller (8) and along the circumference of the latter as far as the contact point (19) with the first inking roller (7), is identical with the sheet length (1₂) on the first inking roller (7) from the contact point (16) with the plate cylinder (6) as far as the contact point (19) with the duct roller (8) plus the circumference of an inking roller (7), and wherein, as viewed in the direction of rotation of the plate cylinder (6), the first forme roller (7) is assigned a damping unit (11) with at least one roller (14) transferring the damping solution, and wherein the transfer of the damping solution onto the forme roller (7) takes place, as viewed in the direction of rotation of the latter, before its contact point (16) with the plate cylinder (6) and after its contact point (19) with the duct roller (8).

2. Inking unit according to Claim 1,
wherein
the duct roller (8) exhibits a hard, non-elastic surface.

3. Inking unit according to Claim 1,
wherein the duct roller (8) is assigned an ink-feeding system, consisting of an ink duct (9), with an ink-metering device (10).

4. Inking unit according to Claim 1,
wherein
the duct roller (8) is, as viewed in the direction of rotation of the latter before the ink duct (9), assigned a device (20) to remove the residual ink profile.

5. Inking unit according to Claim 1,
wherein
the first forme roller (7) is, as viewed in the direction of rotation of the latter, assigned before the plate cylinder (6) a distributor roller (31) with a rough chrome outer cylindrical surface.

6. Inking unit according to Claim 1,
wherein
the forme rollers (7, 7') are, like a printing-unit cylinder, dressed with a rubber blanket, which is clamped through clamping devices in a cylinder duct on the forme roller (7), and are driven at the same speed as the plate cylinder (6).

7. Inking unit according to Claim 1,
wherein
the duct roller (8) is assigned an ink-feeding system, consisting of three ink rollers (21, 22, 23), two distributor rollers (24, 25), one transfer roller (26), one vibrator (27) and one ink-duct roller (28) with ink duct (29).

## Revendications

1 - Dispositif d'encrage pour machines d'impression offset destinées à l'impression de feuilles ou de bandes, comprenant un cylindre porte-plaque qui reçoit l'encre nécessaire d'un rouleau toucheur possédant une surface élastique, qui présente le même diamètre que le cylindre porte-plaque et qui coopère avec un cylindre d'encrage auquel l'encre est amenée par un dispositif d'amenée de l'encre, caractérisé en ce qu'au cylindre d'en crage (8) est associé un dispositif d'amenée de l'encre qui produit une pellicule d'encre continue, en ce qu'au cylindre d'encrage (8) font suite deux rouleaux toucheurs (7, 7') possédant à peu près le même diamètre que le cylindre porte-plaque (6) et qui coopèrent avec le cylindre porte-plaque (6), et en ce que la somme des longueurs d'arcs (1₁) allant, considéré dans le sens de la rotation, de la zone de contact (26) du cylindre porte-plaque (6) avec le premier rouleau toucheur (7) à la zone de contact (17) avec le deuxiàme rouleau toucheur (7'), de cette zone, le long de la circonférence du deuxième rouleau toucheur (7') jusqu'à la zone de contact (18) avec le cylindre d'encrage (8) et, le long de la circonférence de ce cylindre, jusqu'à la zone de contact (19) avec le premier rouleau toucheur (7), est égale à la longueur d'arc (1₂) mesurée sur le premier rouleau toucheur (7), de la zone de contact (16) avec le cylindre porte-plaque (6) à la zone de contact (19) avec le cylindre d'encrage (8), plus la circonférence d'un rouleau toucheur (7), en ce que, au premier rouleau toucheur (7), considéré dans le sens de la rotation du cylindre porte-plaque (6), est associé un dispositif de mouillage (11) comprenant au moins un rouleau (14) qui transmet l'agent mouillant, et en ce que la transmission de l'agent mouillant au rouleau toucheur (7) se produit, considéré dans le sens de la rotation de ce rouleau, en amont de la zone de contact (16) entre ce rouleau et le cylindre porte-plaque (6) et en aval de la zone de contact (19) entre ce rouleau et le cylindre d'encrage (8).

2 - Dispositif d'encrage selon la revendication 1, caractérisé en ce que le cylindre d'encrage (8) possède une surface dure, non élastique.

3 - Dispositif d'encrage selon la revendication 1, caractérisé en ce qu'au cylindre d'encrage (8) est associé un dispositif d'amenée de l'encre, composé d'un encrier (9) muni d'un dispositif doseur d'encre (10).

4 - Dispositif d'encrage selon la revendication 1, caractérisé en ce qu'au cylindre d'encrage (8) est associé, en amont de l'encrier (9) dans le sens de rotation de ce cylindre, un dispositif (20) servant à éliminer le profil d'encre résiduel.

5 - Dispositif d'encrage selon la revendication 1, caractérisé en ce qu'au premier rouleau toucheur (7), est associé, en amont du cylindre porte-plaque (6) considéré dans le sens de la rotation de ce rouleau, un rouleau frotteur (31) muni d'une surface latérale chromée rugueuse.

6 - Dispositif d'encrage selon la revendication 1, caractérisé en ce que les rouleaux toucheurs (7, 7') sont garnis, de la même façon qu'un cylindre d'impression, d'un tissu caoutchouté qui est tendu sur chaque rouleau toucheur (7), au moyen de dispositifs de tension logés dans une rainure-du rouleau, et qu'ils sont entraînés à la même vitesse de rotation que le cylindre porteplaque (6).

7 - Dispositif d'encrage selon la revendication 1, caractérisé en ce qu'au cylindre d'encrage (8), est associé un dispositif d'amenée de l'encre composé de trois rouleaux encreurs (21, 22, 23), de deux rouleaux frotteurs (24, 25), d'un rouleau de transmission (26), d'un rouleau doseur (27), et d'un rouleau d'encrier (28) associé à un encrier (29).
